# EUROPÄISCHE PATENTANMELDUNG

(11) **EP 2 022 926 A2**
(43) Veröffentlichungstag der Anmeldung: **11.02.2009**
(21) Anmeldenummer: 08405131.7
(22) Anmeldetag: 13.05.2008
(51) Int. Cl.: E06B 9/17

(54) **Halteband für einen Lamellenbehang**

(30) Priorität: 28.07.2007 CH 12102007
(71) Anmelder: Griesser Holding AG, 8355 Aadorf (CH)
(72) Erfinder: Lang, Stefan, 8280 Kreuzlingen (CH)
(74) Vertreter: Gachnang, Hans Rudolf

(57) **Zusammenfassung**

Das Halteband (1) zum Halten von Lamellen eines Behangs, umfasst ein Metallband (3) mit Halteteilen (5), die mittels je eines Niets (7) verdrehsicher mit dem Metallband (3) verbunden sind.

## Beschreibung

Gegenstand der Erfindung ist ein Halteband zum Halten von Lamellen eines Behangs sowie ein Verfahren zur Herstellung eines Haltebands gemäss den Merkmalen der Patentansprüche 1 und 10.

Roll- und Rafflamellenstoren umfassen einen Behang mit Lamellen, die an Haltebändern wie Zug- und/oder Tragbändern aus Stahl befestigt sein können. Es ist bekannt, stirnseitig an den Lamellen hervorragende, Zapfen oder Bolzen mittels je zwei Rohrnieten auf das jeweilige Tragband aufzunieten bzw. zusammenzustellen und zu verstemmen. In gleicher Weise können in Ausnehmungen entlang der Längskanten der Lamellen eingreifende Klauen, Ringe oder Ösen mit dem jeweiligen Zugband befestigt werden.
Diese Verbindungsart hat den Nachteil, dass beim Auf- und Abrollen der Haltebänder oder bei Umlaufen solcher Bänder um Walzen oder Umlenkräder Risse oder Bruchstellen in den Bändern entstehen können, und/oder dass sich solche Verbindungen lösen können. Zudem ist die Herstellung solcher Verbindungen relativ aufwändig und teuer.

Es ist deshalb Aufgabe der vorliegenden Erfindung, ein kostengünstig herzustellendes, stabiles Halteband mit Haltemitteln sowie ein Verfahren zu dessen Herstellung zu schaffen.

Diese Aufgabe wird gelöst durch ein Halteband und durch ein Verfahren zu dessen Herstellung gemäss den Merkmalen der Patentansprüche 1 und 10.

Erfindungsgemäss werden die Haltemittel mittels lediglich je eines Nietes verdrehsicher am Metallband befestigt. Dabei werden am Band mittels eines Schneid-Stanzwerkzeugs von hervorstehenden Zacken begrenzte Löcher ausgebildet. Durch das Einbringen des Nietes verkeilen sich die Zacken mit einer eckigen Ausnehmung am Haltemittel. Zusätzlich wird das Band im Bereich der Verbindungsstellen durch Sicken oder Prägungen verstärkt. Durch die verbesserte Kraftverteilung beim Rollen des Bandes wird die Gefahr der Ausbildung einer Bruchstelle vermindert.

Anhand einiger Figuren wird die Erfindung im Folgenden näher beschrieben. Dabei zeigen
- Figur 1: eine Explosionsdarstellung eines Haltebandes im Bereich eines Haltemittels, schräg von vorne gesehen (Zustand vor dem Vernieten),
- Figur 2: eine Explosionsdarstellung des Haltebandes aus Figur 1, schräg von hinten gesehen (Zustand vor dem Vernieten),
- Figur 3: einen Längsschnitt der in den Figuren 1 und 2 dargestellten Anordnung entlang der Bandachse,
- Figur 4: eine Ansicht eines weiteren Haltemittels,
- Figur 5: eine Frontansicht eines Ausschnittes eines Haltebandes,
- Figur 6: eine Seitenansicht des Haltebandes aus Figur 5,
- Figur 7: ein Detail eines Behangs mit Trag- und Zugbändern als Haltebänder.

Figur 1 zeigt in einer Explosionsdarstellung Teile eines Haltebandes 1 zum Halten von Lamellen 2 (Figur 7) eines Behangs im Bereich eines mit einem Niet 7 an einem Metallband 3 zu befestigenden Haltemittels bzw. Halteteils 5. Solche Haltebänder 1 können für unterschiedliche Funktionen bei raff- oder rollbaren Lamellenbehängen ausgebildet sein, z.B. als Trag-, Zug-, Aufzug- oder Wendeband. Insbesondere kann ein solcher Behang mehrere Haltebänder 1 mit unterschiedlichen Funktionen umfassen. Entlang des Haltebandes 1 sind in regelmässigen, der Breite der Lamellen entsprechenden Abständen solche Halteteile 5 am Metallband 3 befestigt. Im Bereich der Verbindungsstellen umfasst das Metallband 3 zwei oder mehrere kreuz- oder sternartig angeordnete Schnitte 9. Diese Schnitte 9 begrenzen Zähne oder Zacken 11, welche beim Einpressen des Nietes 7 oder alternativ vorgängig z.B. durch ein spezielles Stanz-Schneid-Werkzeug (nicht dargestellt) derart umgeformt bzw. umgeklappt werden, dass sie aus der durch das Metallband 3 definierten Bandebene herausragen. Selbstverständlich könnte auch der Niet 7 so ausgebildet sein, dass er beim Einpressen zuerst die Schnitte 9 stanzt und anschliessend die dadurch gebildeten Zacken 11 umformt. Zum Stabilisieren des Haltebandes 1 bzw. zum Verteilen der beim Rollen des Haltebandes 1 bzw. bei Biegewechselbelastungen im Bereich der Verbindungsstellen auf das Metallband 3 wirkenden Kräfte und/oder zum Verhindern von Rissbildungen sind im Metallband 3 vorzugsweise quadratische oder rechteckige Sicken 13 oder Prägungen mit parallel und orthogonal zu den Längskanten des Metallbandes 3 ausgerichteten Begrenzungen und mit einer Strukturtiefe s (Fig. 3) von etwa 0.05mm bis etwa 0.5mm, vorzugsweise etwa 0.2mm, angeordnet. Die Zacken 11 bzw. die zugehörigen Schnitte 9 liegen vollständig innerhalb dieser Sicken 13.
Die Halteteile 5 umfassen einen Grundkörper 15 und einen seitlich am Grundkörper 15 hervorragenden Bolzen 17 oder Haltezapfen zum schwenkbaren Befestigen einer Lamelle 2 (Figur 7). Am Bolzen 17 können ein- oder beidseitig einer Verbindungszone flanschartige Verbreiterungen oder Anschläge 17a ausgebildet sein. Diese Verhindern das Verschieben eines im Bereich der Verbindungszone schwenkbar am Bolzen 17 gehaltenen Teils in Richtung der Bolzenachse. Alternativ könnte das Halteteil 5 anstelle eines Bolzens 17 auch ein Lager bzw. eine Bolzenaufnahme zum schwenkbaren Halten eines an der Lamelle 2 vorstehenden Zapfens umfassen. Im Grundkörper 15 ist ein Loch bzw. eine durchgehende Ausnehmung 19 mit wechselndem Querschnitt ausgenommen. Auf der dem Metallband 3 abgewandten Seite ist der Querschnitt rund.
Figur 2 zeigt die Teileanordnung der Explosionsdarstellung aus Figur 1 unter einem anderen Blickwinkel, nämlich schräg von hinten her gesehen. Auf der dem Metallband 3 zugewandten Seite des Grundkörpers 15 hat die Ausnehmung 19 einen nicht rotations- bzw. zylindersymmetrischen Querschnitt. Bei der in den Figuren 1 und 2 dargestellten beispielhaften Ausführungsform sind der Grundkörper 15 und der Bolzen 17 als einstückiges Druckgussteil mit einer durchgehenden Ausnehmung 19 ausgebildet. Alternativ könnte die Ausnehmung 19 auch einseitig bzw. nicht durchgehend oder becherartig mit zumindest teilweise quadratischem Querschnitt auf der dem Metallband 3 zugewandten Seite des Grundkörpers 15 ausgebildet sein, wobei sich der Querschnitt nach aussen hin kalottenartig aufweitet.
Bei einer weiteren alternativen Ausgestaltung kann das Halteteil 5 auch vollständig oder teilweise als Kunststoffteil ausgebildet sein.
Figur 3 zeigt einen Längsschnitt der Teileanordnungen in den Figuren 1 und 2, wobei die Schnittebene orthogonal zum Metallband steht und parallel zu den Längskanten des Metallbandes 3 verläuft.

Figur 4 zeigt ein weiteres, als Druckgussteil gefertigtes Halteteil 5, dessen Breite b1 der Breite des zugehörigen Metallbandes 3 entspricht. Zur Gewichteinsparung und zur Verhinderung von Verformungen beim der Herstellung ist bandseitig eine nicht durchgehende weitere Ausnehmung 19a in den Grundkörper 15 eingelassen.
Nach dem Vernieten ist das Halteteil 5 verdrehsicher mit dem Metallband 3 verbunden. Durch den Nietprozess sind die Zacken 11 des Metallbandes 3 so umgeformt worden, dass sie nun formschlüssig im Bereich der Innenkanten des eckigen Abschnitts der Ausnehmung 19 anliegen bzw. durch den Niet an die Innenseiten der Ausnehmung 19 angepresst werden. Die Figuren 5 und 6 zeigen eine Frontansicht bzw. eine Seitenansicht eines fertiggestellten Haltebandes 1.
Die erfindungsgemässen Haltebänder 1 können mit hohem Automatisierungsgrad einfach und kostengünstig vorgefertigt werden. Die Lamellen 2 eines Behangs werden nachträglich mittels an den Lamellen 2 anzubringender Verbindungsteile 23, schwenkbar mit den Halteteilen 5 verbunden. Figur 7 zeigt ein Detail eines solchen Behangs, wobei die Lamellen 2 schwenkbar mit einem Tragband 25 und einem Zugband 27 verbunden sind.

## Patentansprüche

1. Halteband (1) zum Halten von Lamellen (2) eines Behangs, umfassend ein Metallband (3) mit Halteteilen (5), **dadurch gekennzeichnet, dass** die Halteteile (5) mittels je eines Niets (7) verdrehsicher mit dem Metallband (3) verbunden sind.

2. Halteband (1) nach Anspruch 1, **dadurch gekennzeichnet, dass** das Metallband (3) im Bereich der Halteteile (5) sich kreuzende oder sternartig ausgebildete Schnitte (9) umfasst, und dass durch diese Schnitte (9) begrenzte Zacken (11) derart umgeformt sind, dass sie aus der Bandebene hervorragen.

3. Halteband (1) nach einem der Ansprüche 1 oder 2, **dadurch gekennzeichnet, dass** am Metallband (3) im Bereich der Verbindungsstellen mit den Halteteilen (5) Sicken (13) oder Prägungen ausgebildet sind.

4. Halteband (1) nach Anspruch 3, **dadurch gekennzeichnet, dass** die Sicken (13) oder Prägungen innerhalb von quadratischen oder rechteckigen, parallel zu den Längskanten des Metallbandes (3) angeordneten Bereichen ausgebildet sind und eine Strukturtiefe von 0.05mm bis 0.5mm und aufweisen.

5. Halteband (1) nach einem der Ansprüche 1 bis 4, **dadurch gekennzeichnet, dass** die Halteteile (5) je einen Grundkörper (15) mit einer nicht rotationssymmetrischen Ausnehmung (19) zum Einpressen des zugehörigen Niets (7) umfassen.

6. Halteband (1) nach Anspruch 5, **dadurch gekennzeichnet, dass** die Ausnehmungen (19) je einen quadratischen oder rechteckigen, sich zur Grenzfläche mit dem Metallband (3) hin kalottenartig erweiternden Querschnitt aufweisen.

7. Halteband (1) nach einem der Ansprüche 5 oder 6, **dadurch gekennzeichnet, dass** die Halteteile (5) je einen den Grundkörper (15) überragenden Bolzen (17) oder alternativ eine Bolzenaufnahme zum schwenkbaren Befestigen einer Lamelle (2) umfassen.

8. Halteband (1) nach einem der Ansprüche 5 bis 7, soweit diese auf den Anspruch 2 oder einen davon abhängigen Anspruch zurück bezogen sind, **dadurch gekennzeichnet, dass** die Halteteile (5) derart mit dem Metallband (3) vernietet sind, dass die am Metallband (3) vorstehenden, durch den jeweiligen Niet (7) verformten Zacken (11) je eine formschlüssige Verbindung mit den Innenwänden der jeweiligen Ausnehmung (19) bilden.

9. Halteband (1) nach einem der Ansprüche 1 bis 8, **dadurch gekennzeichnet, dass** das Metallband (3) ein Stahlband ist, und dass die Halteteile (5) als Druckgussteile oder als Kunststoffteile gefertigt sind.

10. Verfahren zum Herstellen eines Haltebandes (1) nach einem der Ansprüche 1 bis 9, **dadurch gekennzeichnet, dass** Halteteile (5) mittels je eines Niets (7) mit dem Metallband (3) vernietet werden, und dass dabei je ein Teil des Metallbandes (3) derart verformt wird, dass es mindestens teilweise formschlüssig am Halteteil (5) anliegt.
